# EUROPÄISCHE PATENTSCHRIFT

(11) **EP 1 702 695 B1**
(45) Veröffentlichungstag und Bekanntmachung des Hinweises auf die Patenterteilung: **23.12.2009**
(21) Anmeldenummer: 06005275.0
(22) Anmeldetag: 15.03.2006
(51) Int. Cl.: B21D 41/02, B21C 37/16

(54) **Verfahren zur Herstellung eines Übergangs an einem Hohlformteil**
Method for making a transition part in a hollow profile
Méthode de production d'une partie de transition dans un profilé creux

(30) Priorität: 16.03.2005 DE 102005012475
(43) Veröffentlichungstag der Anmeldung: 20.09.2006
(73) Patentinhaber: IFUTEC Ingenieurbüro für Umformtechnik GmbH, 76307 Karlsbad (DE)
(72) Erfinder: Rauschnabel, Eberhard, Dr.-Ing., 76307 Karlsbad (DE)
(74) Vertreter: Kreiser, André Manfred

(56) Entgegenhaltungen:
- GB-A- 1 183 099
- GB-A- 2 016 964
- JP-A- 62 214 821
- JP-A- 63 157 733
- JP-A- 2002 143 958

## Beschreibung

Die vorliegende Erfindung betrifft ein Verfahren zum Umformen eines Hohlformteils, bei dem in einem Umformbereich mittels einer plastischen Materialumformung ein Übergang derart geformt wird, dass an dem Hohlformteil ein erster Abschnitt mit einer größeren Quererstreckung, insbesondere einem größeren Durchmesser, sowie ein zweiter Abschnitt mit einer kleineren Quererstreckung, insbesondere einem kleineren Durchmesser, gebildet sind.

Ein solches Verfahren gemäß dem Oberbegriff des Anspruchs 1 ist aus dem Dokument GB 1 183 099 A bekannt.

Dabei besteht die Aufgabe, eine sich nach einer plastischen Umformung eines Hohlformteils ergebende Wandstärkenreduzierung im Bereich eines erzeugten Übergangs zu vermeiden bzw. mit möglichst einfachen Mitteln präventiv zu beseitigen.

Diese Aufgabe wird erfindungsgemäß mittels eines Verfahrens mit den Merkmalen des Anspruchs 1 gelöst. Dabei wird in einem ersten verfahrensschritt an dem Hohlformteil in einem Umformbereich mittels einer plastischen Materialumformung, insbesondere durch ein Warm- und/oder Halbwarmumformverfahren eine Wandverdickung erzeugt. In einem nachfolgenden Verfahrensschritt wird in dem Umformbereich mittels einer plastischen Materialumformung ein Übergang von einem ersten Abschnitt mit einer größeren Quererstreckung zu einem zweiten Abschnitt mit einer kleineren Quererstreckung geformt, wobei der Umformbereich wenigstens teilweise zwischen dem ersten Abschnitt und dem zweiten Abschnitt liegt und den Übergang insbesondere vollständig umfasst. Mit anderen Worten gesagt, ist der Übergang innerhalb des umformbereiches positioniert, der die Wandverdickung beinhaltet, so dass der plastischen Materialumformung zur Erzeugung des Übergangs mehr Material zur Verfügung steht. Damit können schlussendlich beim Fertigteil größere Wandstärken im Übergangsbereich und/oder steilere Übergänge und/oder höhere (Dauer-)Festigkeiten erreicht werden.

In einer Ausgestaltung des erfindungsgemäßen Verfahrens überlappt sich der Umformbereich in axialer Richtung mit dem ersten Abschnitt und/oder mit dem zweiten Abschnitt. Dadurch sind dem ersten und/oder dem zweiten Abschnitt jeweils in der Nähe des Übergangs größere Wandstärken zur Verfügung gestellt, die für nachfolgende ggf. materialumformende Bearbeitungsschritte zur Verfügung stehen. Optional ergibt sich eine weiter erhöhte Festigkeit in der Nähe des Übergangs, die auch abrupte und/oder sprunghafte bzw. diskontinuierliche Querschnittsänderungen bei dennoch ausreichender Stabilität ermöglicht. Bei einer breiteren Überlappung von Umformbereich und erstem bzw. zweitem Abschnitt lassen sich beispielsweise durch spanende Materialumformung in dem Überlappungsbereich weitere Formelemente (Verzahnungen, Nute oder dergleichen) herstellen.

In einer weiteren Ausgestaltung des erfindungsgemäßen Verfahrens ist der zweite Abschnitt in axialer Richtung endseitig an dem Hohlformteil angeordnet, und der Umformbereich umfasst den zweiten Abschnitt vollständig. Also umfasst der Umformbereich sowohl den zweiten Abschnitt als auch den Übergangsbereich; bevorzugt überlappt der Umformbereich auch mit dem ersten Abschnitt, so dass eine längenmäßig exakte Ausgestaltung des Umformbereichs weniger bedeutungsvoll ist.

In einer weiteren Ausgestaltung des erfindungsgemäßen Verfahrens werden in dem ersten Verfahrensschritt an dem Hohlformteil innerhalb des Umformbereichs ein Abschnitt mit einer kleineren Wandstärke und ein Abschnitt mit einer größeren Wandstärke geformt. Bevorzugt weist der Umformbereich eine sich kontinuierlich ändernde Wandstärke auf, die ggf. an den nachfolgend zu bildenden Übergang angepasst ist.

In einer weiteren Ausgestaltung des erfindungsgemäßen Verfahrens ist eine Wandstärke im Umformbereich nach dem ersten Verfahrensschritt größer ausgebildet als eine Ausgangswandstärke des Hohlformteils, wobei die Wandstärke des Übergangs nach dem zweiten Verfahrensschritt wenigstens abschnittsweise in etwa gleich der einen Ausgangswandstärke des Hohlformteils bemessen ist. Die Ausgangswandstärke des Hohlformteils stellt bevorzugt die kleinste Wandstärke des Fertigteils dar, so dass im Hinblick auf eine ausreichende (Dauer-)Festigkeit die Wandstärke des Übergangs entsprechend bemessen sein soll. Dies wird durch eine Verdickung im ersten Verfahrensschritt mit nachfolgender Wandstärkenreduzierung im zweiten Verfahrensschritt erreicht.

In einer weiteren Ausgestaltung des erfindungsgemäßen Verfahrens ist die Wandstärke des Übergangs nach dem zweiten Verfahrensschritt abschnittsweise in etwa gleich der einen Ausgangswandstärke des Hohlformteils und abschnittsweise größer als die eine Ausgangswandstärke des Hohlformteils bemessen. Durch eine abschnittsweise vergrößerte Wandstärke im Bereich des Übergangs lassen sich gezielt Anformungen und/oder Versteifungen und/oder Verstärkungen vorsehen.

In einer weiteren Ausgestaltung des erfindungsgemäßen Verfahrens ist das Hohlformteil als rotationssymmetrisches Rohr mit einer näherungsweise konstanten Ausgangswandstärke gewählt, wobei in dem ersten Verfahrensschritt im Umformbereich eine sich nach außen und/oder nach innen erstreckende, umlaufende Wandverdickung erzeugt wird. Auf diese Weise lassen sich dynamisch hoch belastbare Wellen mit einem Übergang auf besonders einfache und kostengünstige Weise herstellen.

In einer weiteren Ausgestaltung des erfindungsgemäßen Verfahrens ist das Hohlformteil als rotationssymmetrisches Rohr mit einem näherungsweise konstanten Ausgangsdurchmesser gewählt, wobei in dem ersten Verfahrensschritt im Umformbereich eine umlaufende Wandverdickung mit einem Durchmesser erzeugt wird, der größer ist als der Ausgangsdurchmesser. Im zweiten Verfahrensschritt lässt sich nachfolgend der Ausgangsdurchmesser wieder herstellen.

In einer weiteren Ausgestaltung des erfindungsgemäßen Verfahrens ist der Durchmesser des Übergangs nach dem zweiten Verfahrensschritt abschnittsweise größer als der Ausgangsdurchmesser des Hohlformteils bemessen. Auf diese Weise lässt sich zusätzlich ein ringförmiger Wulst an der Außenseite des Rohres herstellen, der für nachfolgende Verfahrensschritte zur Verfügung steht.

In einer weiteren Ausgestaltung des erfindungsgemäßen Verfahrens ist ein Innendurchmesser des Übergangs nach dem zweiten Verfahrensschritt abschnittsweise kleiner als ein anfänglicher Innendurchmesser des Hohlformteils bemessen. Mittels eines Dorns lässt sich im Rahmen einer nachfolgenden plastischen Umformung der anfängliche Innendurchmesser wieder herstellen.

Weitere Merkmale und Merkmalskombinationen ergeben sich aus den Ansprüchen sowie aus der nachfolgenden Beschreibung, in der konkrete Ausführungsbeispiele der Erfindung anhand der Zeichnungen dargestellt sind. Gleiche oder gleichwirkende Elemente sind hierbei mit denselben Bezugszeichen versehen.

Die vorliegende Erfindung betrifft ein Verfahren zum Umformen eines Hohlformteils 1. Das Hohlformteil 1 ist als kreiszylindrisches Rohrelement bevorzugt aus einer Aluminium oder Stahllegierung mit einem Außendurchmesser D1 und einer Wandstärke t1 ausgeführt.

Mit Hilfe eines an sich bekannten Kalt-, Halbwarm- oder Warmfließpressverfahrens wird in einem ersten erfindungsgemäßen Verfahrensschritt an dem Hohlformteil 1 in einem Umformbereich U eine Wandverdickung V erzeugt (Fig. 1). Drei zusammenwirkende Matrizen M1, M2 und M3 sowie zwei Dorne M4 und M5 sind zur plastischen Umformung des Hohlformteils 1 vorgesehen. Dabei wird das Hohlformteil insbesondere in Längsrichtung gestaucht, so dass sich mit Hilfe von Querfließvorgängen die Wandverdickung V mit einer sowohl nach außen als auch nach innen vergrößerten Wandung des Hohlformteils 1 ergibt. Die Matrizen und Dorne sind entsprechend dimensioniert und konfiguriert. Insbesondere kann die zur Abstützung der Wandverdickung V vorgesehene Matrize M2 nachgiebig und/oder in radialer Richtung beweglich gestaltet sein. Optional kann die Matrize M2 auch entfallen.

In einem nachfolgenden Verfahrensschritt wird in dem Umformbereich U mittels einer plastischen Materialumformung ein Übergang W derart geformt, dass an dem Hohlformteil 1 ein erster Abschnitt 1a mit einem größeren Durchmesser D1 sowie ein zweiter Abschnitt 1b mit einem kleineren Durchmesser D2 gebildet sind. Dabei entspricht der größere Durchmesser D1 des ersten Abschnitts in etwa dem Ausgangsdurchmesser des Hohlformteils 1. Auch entspricht die Wandstärke des ersten Abschnitts der Ausgangswandstärke t1. Die plastische Umformung (Einziehen) wird in an sich bekannter Weise mit Hilfe so genannter Ziehmatrizen durchgeführt. Alternativ oder zusätzlich können Verfahren wie Rundkneten, Schlagwalzen, Rollieren, Taumeln usw. zur Anwendung gelangen.

Der Übergang W ist beispielhaft als kegeliger Abschnitt zwischen dem ersten Abschnitt 1a und dem zweiten Abschnitt 1b ausgeführt, wobei ein Kegelwinkel zwischen 30° und 85° sowie eine Wandstärke t2, die größer ist als die Ausgangswandstärke t1, vorgesehen. Dies wird dadurch erreicht, dass der Übergang W im Wesentlichen innerhalb des zuvor gebildeten Umformbereichs U angeordnet wird, wobei der Umformbereich also ebenfalls wenigstens teilweise zwischen dem ersten Abschnitt 1a und dem zweiten Abschnitt 1b zu liegen kommt. Bevorzugterweise überlappt der Umformbereich U in axialer Richtung sowohl den ersten Abschnitt 1a als auch den zweiten Abschnitt 1b, wie dies in Fig. 2 dargestellt ist. Entsprechend ergeben sich in den Überlappungsbereichen gegenüber den Wandstärken t1 und t2 deutlich vergrößerte Wandstärken, die insbesondere einen gegenüber dem Ausgangsdurchmesser D1 vergrößerten Überlappungsdurchmesser D3 ergeben.

Ein zweites Ausführungsbeispiel des erfindungsgemäßen Verfahrens ist anhand der Fig. 3 und 4 dargestellt und prinzipiell entsprechend dem ersten Ausführungsbeispiel durchgeführt. In einem ersten Verfahrensschritt wird ein Hohlformteil 1, welches als Rohrelement mit einem Außendurchmesser D1 und einer Wandstärke t1 ausgeführt ist, durch Querfließpressen in einem Umformbereich U mit einer nach innen gerichteten Wandverdickung V versehen. Entsprechend konfigurierte Matrizen bewirken durch Stauchen eine plastische Umformung des Materials des Ausgangsformteils in der Weise, dass an dem Hohlformteil 1 innerhalb des Umformbereichs U ein Abschnitt U1 mit einer kleineren Wandstärke und ein Abschnitt U2 mit einer größeren Wandstärke geformt werden. Besonders bevorzugt wird in dem Umformbereich U ein nach innen gerichteter, umlaufender Wulst mit einer sich kontinuierlich ändernden Wandstärke gebildet. Das Querschnittsprofil weist gemäß Fig. 3 eine in etwa dreieckige Kontur auf.

In einem nachfolgenden Verfahrensschritt wird in dem Umformbereich U mittels einer plastischen Materialumformung ein Übergang W derart geformt, dass an dem Hohlformteil 1 ein erster Abschnitt 1a mit einem größeren Durchmesser D1 sowie ein zweiter Abschnitt 1b mit einem kleineren Durchmesser D2 gebildet sind. Dabei entspricht der größere Durchmesser D1 des ersten Abschnitts in etwa dem Ausgangsdurchmesser des Hohlformteils 1. Auch entspricht die Wandstärke des ersten Abschnitts der Ausgangswandstärke t1 ebenso wie die Wandstärke t3 des Übergangs W. Der Übergang W ist beispielhaft als kegeliger Abschnitt zwischen dem ersten Abschnitt 1a und dem zweiten Abschnitt 1b ausgeführt. Dabei ist der Übergang W in etwa so positioniert, dass der nach dem ersten Verfahrensschritt vorliegende Abschnitt U2 mit der größten Wandstärke in etwa mittig im Übergang W liegt. Auf die beschriebene Weise lässt sich ein besonders steiler Übergang W mit einer Wandstärke realisieren, die bevorzugt wenig größer oder gleich der Wandstärken des ersten und des zweiten Abschnitts ist.

Ein drittes Ausführungsbeispiel des erfindungsgemäßen Verfahrens ist anhand der Fig. 5 und 6 dargestellt und prinzipiell entsprechend dem ersten Ausführungsbeispiel durchzuführen. In einem ersten Verfahrensschritt wird ein Hohlformteil 1, welches als Rohrelement mit einem Außendurchmesser D1 und einer Wandstärke t1 ausgeführt ist, durch Querfließpressen in einem Umformbereich U mit einer nach innen und nach außen gerichteten Wandverdickung V versehen. Die Wandverdickung V ist hierbei mit in etwa konstanter Wandstärke an einem Ende des Hohlformteils 1 gebildet.

In einem nachfolgenden Verfahrensschritt wird in dem Umformbereich U mittels einer plastischen Materialumformung ein Übergang W derart geformt, dass an dem Hohlformteil 1 ein erster Abschnitt 1a mit einem größeren Durchmesser D1 sowie ein zweiter, endseitiger Abschnitt 1b mit einem kleineren Durchmesser D2 gebildet sind. Dabei sind der zweite Abschnitt 1b sowie der Übergang W vollständig innerhalb des Umformbereichs U positioniert. Durch das Einziehen des Übergangs wird die Wandstärke t2 im Bereich des Übergangs W zumindest abschnittsweise reduziert, jedoch ist die Wandstärke t2 noch größer als die Ausgangswandstärke t1 ausgeführt. Die nach dem zweiten Verfahrensschritt erreichte Wandstärke t im Umformbereich U bleibt u. U. abschnittsweise im zweiten Abschnitt 1b erhalten oder ist sogar noch vergrößert. Jedoch kann die Wandstärke im zweiten Abschnitt 1b in einem nachfolgenden Verfahrensschritt durch Abstrecken über einen Dorn weiter reduziert werden. Optional kann in dem zweiten Abschnitt analog zum Übergang W gleichsinnig (durch weiteres Einziehen) oder gegensinnig (durch Aufweiten) eine weitere Schulter hergestellt werden.

Ein viertes Ausführungsbeispiel des erfindungsgemäßen Verfahrens ist anhand der Fig. 7 und 8 dargestellt und prinzipiell entsprechend dem ersten Ausführungsbeispiel durchzuführen. In einem ersten Verfahrensschritt wird ein Hohlformteil 1, welches als Rohrelement mit einem Außendurchmesser D1 und einer Wandstärke t1 ausgeführt ist, durch Querfließpressen in einem Umformbereich U mit einer im wesentlichen nach außen gerichteten Wandverdickung V versehen. Die Wandverdickung V ist hierbei mit in etwa konstanter Wandstärke t oder auch mit sich kontinuierlich ändernder Wandstärke ausgeführt. Es wird bevorzugt ein gegenüber dem Ausgangsdurchmesser D1 deutlich vergrößerter Durchmesser D3 erzeugt.

In einem nachfolgenden Verfahrensschritt wird in dem Umformbereich U mittels einer plastischen Materialumformung ein Übergang W derart geformt, dass an dem Hohlformteil 1 ein erster Abschnitt 1a mit einem größeren Durchmesser D1 sowie ein zweiter, endseitiger Abschnitt 1b mit einem kleineren Durchmesser D2 gebildet sind. Dabei bleiben in einem an den ersten Abschnitt 1a angrenzenden Bereich des Übergangs W der vergrößerte Durchmesser D3 sowie eine gegenüber der Ausgangswandstärke t1 vergrößerte Wandstärke t2 näherungsweise erhalten. Des Weiteren wird in einem mittleren Bereich des Übergangs W eine Wandstärke t3 erzielt, die sich als in etwa gleich der Ausgangswandstärke t1 bemisst und gleitend in den zweiten Abschnitt 1b übergeht. Im Bereich des vergrößerten Durchmessers D3 lässt sich in einem nachfolgenden Bearbeitungsschritt bevorzugt eine außenseitige Kontur an dem Hohlformteil 1 herstellen. Insbesondere lassen sich zerspanend Nuten, Kerben oder Zähne erzeugen.

Ein fünftes Ausführungsbeispiel des erfindungsgemäßen Verfahrens ist anhand der Fig. 9 und 10 dargestellt und prinzipiell entsprechend den vorherigen Ausführungsbeispielen durchgeführt. In einem ersten Verfahrensschritt wird ein Hohlformteil 1, welches als Rohrelement mit einem Außendurchmesser D1 und einer Wandstärke t1 ausgeführt ist, zunächst in einem Umformbereich U zumindest abschnittsweise erwärmt und durch Anstauchen bzw. Querfließpressen mit einer nach innen gerichteten Wandverdickung V1 sowie mit einer nach außen gerichteten Wandverdickung V2 versehen. Hierzu ist eine entsprechend konfigurierte Matrize M3 vorgesehen, die im Zusammenspiel mit einem Dorn M1, M2 die genannte plastische Umformung des Materials des Ausgangsformteils in einem Arbeitsschritt bewirkt. Insbesondere werden an dem Hohlformteil 1 innerhalb des Umformbereichs U ein erster Abschnitt U1 sowie ein zweiter Abschnitt U2 jeweils mit einer größeren Wandstärke geformt, wobei der Wandstärkenzuwachs in den Abschnitten U1, U2 aus einer Längenreduzierung derselben Bereiche, aber auch der benachbarten Bereiche entnommen ist. Besonders bevorzugt sind in dem Umformbereich U mehrere konisch verlaufende Übergänge zwischen den Abschnitten U1, U2 gebildet. In einem modifizierten Verfahrensschritt werden die Abschnitte U1, U2 in mehreren gesonderten Kalt-, Warm- oder Halbwarm-Umformschritten erformt.

In einem nachfolgenden Verfahrensschritt werden in den Umformbereichen U1, U2 mittels einer oder mehrerer plastischer Materialumformungsvorgänge Übergänge W1, W2 derart geformt, dass an dem Hohlformteil 1 ein erster Abschnitt 1a mit einem größeren Durchmesser D2, ein zweiter Abschnitt 1b mit einem mittleren Durchmesser D1 sowie ein dritter Abschnitt mit einem kleineren Durchmesser D3 gebildet sind. Dabei entspricht der mittlere Durchmesser D1 des zweiten Abschnitts 1b bevorzugt in etwa dem Ausgangsdurchmesser des Hohlformteils 1. Auch entspricht die Wandstärke des zweiten Abschnitts 1b der Ausgangswandstärke t1. Die wandstärke t2 des zweiten Übergangs W2 ist größer ausgestaltet als die Ausgangswandstärke t1. Die plastische Umformung wird in an sich bekannter Weise beispielsweise mit Hilfe an sich bekannter Ziehmatrizen durchgeführt. Alternativ oder zusätzlich können Verfahren wie Rundkneten, Schlagwalzen, Rollieren, Taumeln und dergleichen zur Anwendung gelangen. Anstelle von runden oder ringförmigen Querschnittsgeometrien sind abschnittsweise auch unrunde Querschnitte vorsehbar; in diesem Fall sind anstelle der Durchmesser D1, D2, D3 entsprechende maximale Quererstreckungen vorsehbar.

Der erste Übergang W1 ist beispielhaft als kegeliger Abschnitt zwischen dem ersten Abschnitt 1a und dem zweiten Abschnitt 1b ausgeführt, wobei innenseitig (und/oder in modifizierter Weise außenseitig) an dem Hohlformteil eine ringförmige Verdickung N vorgesehen sein kann. Dabei ist der erste Übergang W1 in etwa in demselben axialen Bereich positioniert, in dem im ersten Verfahrensschritt der Umformabschnitt U1 mit der nach innen gerichteten Verdickung V1 vorgesehen ist. Auf die beschriebene Weise lässt sich ein besonders steiler Übergang W1 mit einer Wandstärke realisieren, die bevorzugt um 30% bis 100%, ggf. sogar 200% größer ist als die Wandstärke t1 des zweiten Abschnitts 1b.

Der zweite Übergang W2 ist wiederum beispielhaft als kegeliger Abschnitt zwischen dem dritten Abschnitt 1c und dem zweiten Abschnitt 1b ausgeführt, wobei der zweite Übergang W2 in axialer Richtung näherungsweise vollständig im Bereich des zweiten Umformabschnitts U2 mit dessen nach außen gerichteter Wandverdickung V2 positioniert ist oder den zweiten Umformabschnitt U2 in axialer Richtung zumindest überlappt. Im letztgenannten Fall ist durch die im ersten Verfahrensschritt geformte Verdickung V2 zumindest für einen Teil der Wandstärke des zweiten Übergangs W2 benötigte Materialmenge zur Verfügung gestellt, so dass sich eine ausreichende Wandstärke t2 im Bereich des zweiten Übergangs W2 ergibt, die zwischen 0% und 40% größer sein kann als die Ausgangswandstärke t1 sofern wenigstens 75% des zweiten Übergangs W2 in axialer Richtung im Bereich des zweiten Umformabschnitts U2 angeordnet sind.

Den beschriebenen erfindungsgemäßen Verfahrensvarianten ist gemeinsam, dass jeweils ein Hohlformteil erzeugt wird, welches im Bereich einer Steilschulter eine besonders hohe statische und dynamische Festigkeit aufweist. Dies ergibt sich zum einen aus der nahtlosen Herstellung, die erfindungsgemäß mit einer an die zu erwartenden Belastungen anpassbaren Wandstärke kombiniert ist. Zum anderen lassen sich in Umfangsrichtung besonders stabile Ringstrukturen erreichen. Insbesondere wird jeweils eine sich über das gesamte Bauteil erstreckende Wandstärke erzielt, die größer oder mindestens gleich der Ausgangswandstärke des Hohlformteils bzw. größer oder gleich den Wandstärken der den Übergang einschließenden Abschnitte ausgeführt ist. Sämtliche Merkmale der Ausführungsbeispiele lassen sich nahezu beliebig miteinander kombinieren, insbesondere lassen sich an einem Hohlformteil mehrere Übergänge mit der gleichen oder unterschiedlicher Geometrie herstellen.

Bevorzugt lassen sich mit dem erfindungsgemäßen Verfahren hochbelastete Wellen, beispielsweise Getriebe- und Antriebswellen kostengünstig herstellen. Weiter bevorzugt lassen sich Maschinenelemente (z.B. Zahnräder oder dergleichen) im Bereich des ersten Abschnitts oder im Bereich des zweiten Abschnitts benachbart zum Übergang auf das Hohlformteil aufschrumpfen und/oder anderweitig fixieren.

## Patentansprüche

1. Verfahren zum Umformen eines Hohlformteils, bei dem
- in einem ersten Verfahrensschritt an dem Hohlformteil (1) in einem Umformbereich (U) mittels einer plastischen Materialumformung, insbesondere durch ein Warm- und/oder Halbwarmumformverfahren eine Wandverdickung (V) erzeugt wird,
- in einem nachfolgenden Verfahrensschritt in dem Umformbereich mittels einer plastischen Materialumformung ein Übergang (W) derart geformt wird, dass
- an dem Hohlformteil ein erster Abschnitt (1a) mit einer größeren Quererstreckung, insbesondere einem größeren Durchmesser (D1), sowie ein zweiter Abschnitt (1b) mit einer kleineren Quererstreckung, insbesondere einem kleineren Durchmesser (D2), gebildet sind, wobei
- der Umformbereich (U) wenigstens teilweise zwischen dem ersten Abschnitt (1a) und dem zweiten Abschnitt (1b) liegt und den Übergang (W) wenigstens abschnittsweise umfasst,
**dadurch gekennzeichnet, dass**
- das Hohlformteil im ersten Verfahrensschritt insbesondere in Längsrichtung derart gestaucht wird, dass sich
- im Umformbereich (U) eine Wandverdickung (V) mit einer sowohl nach außen als auch nach innen vergrößerten Wandung des Hohlformteils (1) ergibt.

2. Verfahren nach Anspruch 1,
**dadurch gekennzeichnet, dass**
sich der Umformbereich (U) in axialer Richtung mit dem ersten Abschnitt (1a) und/oder mit dem zweiten Abschnitt (1b) überlappt.

3. Verfahren nach Anspruch 1 oder 2,
**dadurch gekennzeichnet, dass**
der zweite Abschnitt (1b) in axialer Richtung endseitig an dem Hohlformteil (1) angeordnet ist und dass der Umformbereich (U) den zweiten Abschnitt (1b) vollständig umfasst.

4. Verfahren nach einem der Ansprüche 1 bis 3,
**dadurch gekennzeichnet, dass**
in dem ersten Verfahrensschritt an dem Hohlformteil (1) innerhalb des Umformbereichs (U) ein Abschnitt (U1) mit einer kleineren Wandstärke und ein Abschnitt (U2) mit einer größeren Wandstärke geformt werden.

5. Verfahren nach einem der Ansprüche 1 bis 4,
**dadurch gekennzeichnet, dass**
eine Wandstärke im Umformbereich (U) nach dem ersten Verfahrensschritt größer ist als eine Ausgangswandstärke (t1) des Hohlformteils, wobei die Wandstärke (t3) des Übergangs (W) nach dem zweiten Verfahrensschritt wenigstens abschnittsweise in etwa gleich der einen Ausgangswandstärke (t1) des Hohlformteils (1) bemessen ist.

6. Verfahren nach Anspruch 5,
**dadurch gekennzeichnet, dass**
die Wandstärke des Übergangs (W) nach dem zweiten Verfahrensschritt abschnittsweise in etwa gleich der einen Ausgangswandstärke (t1) des Hohlformteils (1) und abschnittsweise größer als die eine Ausgangswandstärke (t1) des Hohlformteils (1) bemessen ist.

7. Verfahren nach einem der Ansprüche 1 bis 6,
**dadurch gekennzeichnet, dass**
das Hohlformteil (1) als rotationssymmetrisches Rohr mit einer näherungsweise konstanten Ausgangswandstärke (t1) gewählt ist, wobei in dem ersten Verfahrensschritt im Umformbereich eine sich nach außen und/oder nach innen erstreckende, umlaufende Wandverdickung (V) erzeugt wird.

8. Verfahren nach einem der vorherigen Ansprüche,
**dadurch gekennzeichnet, dass**
das Hohlformteil (1) als rotationssymmetrisches Rohr mit einem näherungsweise konstanten Ausgangsdurchmesser (D1) gewählt ist, wobei in dem ersten Verfahrensschritt im Umformbereich (U) eine umlaufende Wandverdickung mit einem Durchmesser (D3) erzeugt wird, der größer ist als der Ausgangsdurchmesser (D1).

9. Verfahren nach Anspruch 8,
**dadurch gekennzeichnet, dass**
der Durchmesser des Übergangs nach dem zweiten Verfahrensschritt abschnittsweise größer als der Ausgangsdurchmesser des Hohlformteils bemessen ist.

10. Verfahren nach einem der Ansprüche 7 bis 9,
**dadurch gekennzeichnet, dass**
ein Innendurchmesser des Übergangs nach dem zweiten Verfahrensschritt abschnittsweise kleiner als ein anfänglicher Innendurchmesser des Hohlformteils bemessen ist.

## Claims

1. A method for deforming a hollow form wherein
- in a first step of the method a wall thickening (V) is produced in a deforming region (U) at the hollow form (1) by means of a plastic material forming method, particularly by a hot and/or warm forming method,
- in a subsequent step of the method, forming of a transition (W) is carried out in the deforming region by means of a plastic material forming method (W) such that
- a first section (1 a) having a greater transverse span, particularly having a greater diameter (D1), and a second section (1b) having a smaller transverse span, particularly having a smaller diameter (D2), are formed on the hollow form wherein
- the deforming region (U) lies at least partially between the first section (1 a) and the second section (1 b) and at least in part encompasses the transition (W),
**characterized in that**
- in the first step of the method the hollow form is compressed particularly in the longitudinal direction such that
- in the deforming region (U) there ensues a wall thickening (V) having a wall of the hollow form being enlarged both towards the outside and towards the inside.

2. Method according to Claim 1
**characterized in that**
in the axial direction the deforming region (U) overlaps with the first section (1 a) and/or with the second section (1 b).

3. Method according to Claim 1 or 2
**characterized in that**
the second section (1 b) is disposed in an axial direction end-on with respect to the hollow form (1) and that the deforming region (U) completely encompasses the second section (1 b).

4. Method according to any one of the claims 1 to 3
**characterized in that**
in the first step of the method on the hollow form (1) a section (U1) having a smaller wall thickness and a section (U2) having a greater wall thickness are formed within the deforming region (U).

5. Method according to any one of the claims 1 to 4
**characterized in that**
after the first step of the method a wall thickness in the deforming region (U) is greater than a starting wall thickness (t1) of the hollow form, wherein after the second step of the method the wall thickness (t3) of the transition (W) is dimensioned at least in part approximately equal to a starting wall thickness (t1) of the hollow form (1).

6. Method according to Claim 5
**characterized in that**
the wall thickness of the transition (W) after the second step of the method is dimensioned in part approximately equal to a starting wall thickness (t1) of the hollow form (1) and in part greater than a starting wall thickness (t1) of the hollow form (1).

7. Method according to any one of the claims 1 to 6
**characterized in that**
the hollow form (1) is selected as a rotationally symmetrical tube having a nearly constant starting wall thickness (t1) wherein in the first step of the method a circumferential wall thickening (V) is produced in the deforming region, which circumferential wall thickening (V) extends towards the outside and/or towards the inside.

8. Method according to any one of the preceding claims,
**characterized in that**
the hollow form (1) is selected as a rotationally symmetrical tube having a nearly constant starting diameter (D1) wherein in the first step of the method a circumferential wall thickening is produced in the deforming region (U) having a diameter (D3), which is greater than the starting diameter (D1).

9. Method according to Claim 8
**characterized in that**
after the second step of the method the diameter of the transition in part is of greater dimensions than the starting diameter of the hollow form.

10. Method according to any one of the claims 7 to 9
**characterized in that**
after the second step of the method an internal diameter of the transition in part is of smaller dimensions than the starting diameter of the hollow form.

## Revendications

1. Procédé de formage d'une pièce moulée creuse, dans lequel
- dans une première étape de procédé, un épaississement de paroi (V) est généré sur la pièce moulée creuse (1) dans une zone de formage (U) par un formage de matière plastique, en particulier par un procédé de formage à chaud et/ou de formage à basse température,
- dans une étape de procédé suivante, une transition (W) est formée dans la zone de formage par un formage de matière plastique de manière à ce que
- sur la pièce moulée creuse sont formés une première section (1a) avec une extension transversale plus grande, en particulier un diamètre (D1) plus grand, ainsi qu'une deuxième section (1b) avec une extension transversale plus petite, en particulier un diamètre (D2) plus petit, étant donné que
- la zone de formage (U) est située au moins partiellement entre la première section (1a) et la deuxième section (1b) et comprend au moins section par section la transition (W),
**caractérisé en ce que**
- la pièce moulée creuse est comprimée en particulier dans le sens longitudinal dans la première étape de procédé de manière à ce que
- il en résulte dans la zone de formage (U) un épaississement de paroi (V) avec une paroi, agrandie aussi bien vers l'extérieur que vers l'intérieur, de la pièce moulée creuse (1).

2. Procédé selon la revendication 1,
**caractérisé en ce que**
la zone de formage (U) se chevauche dans le sens axial avec la première section (1a) et/ou la deuxième section (1b).

3. Procédé selon la revendication 1 ou 2,
**caractérisé en ce que**
la deuxième section (1b) est disposée dans le sens axial au bout sur la pièce moulée creuse (1) et **en ce que** la zone de formage (U) entoure entièrement la deuxième section (1b).

4. Procédé selon l'une quelconque des revendications 1 à 3,
**caractérisé en ce que**
dans la première étape de procédé sont formés sur la pièce moulée creuse (1) au sein de la zone de formage (U) une section (U1a) avec une épaisseur de paroi plus petite et une section (U2) avec une épaisseur de paroi plus grande.

5. Procédé selon l'une quelconque des revendications 1 à 4,
**caractérisé en ce que**
une épaisseur de paroi dans la zone de formage (U) est, après la première étape de procédé, plus grande qu'une épaisseur de paroi initiale (t1) de la pièce moulée creuse, étant donné que l'épaisseur de paroi (t3) de la transition (W) après la deuxième étape de procédé a, au moins par section, environ la même grandeur que l'épaisseur de paroi initiale (t1) de la pièce moulée creuse (1).

6. Procédé selon la revendication 5,
**caractérisé en ce que**
l'épaisseur de paroi de la transition (W) a, après la deuxième étape de procédé, par section environ la même grandeur que l'épaisseur de paroi initiale (t1) de la pièce moulée creuse (1) et est par section plus grande que ladite épaisseur de paroi initiale (t1) de la pièce moulée creuse (1).

7. Procédé selon l'une quelconque des revendications 1 à 6,
**caractérisé en ce que**
la pièce moulée creuse (1) est choisie comme tube à symétrie de révolution avec une épaisseur de paroi initiale (t1) presque constante, étant donné qu'est généré dans la première étape de procédé, dans la zone de formage, un épaississement de paroi (V) s'étendant vers l'extérieur et/ou vers l'intérieur.

8. Procédé selon l'une quelconque des revendications précédentes,
**caractérisé en ce que**
la pièce moulée creuse (1) est choisie comme tube à symétrie de révolution avec un diamètre initial (D1) presque constant, étant donné qu'est généré dans la première étape de procédé, dans la zone de formage (U), un épaississement de paroi sur tout le pourtour avec un diamètre (D3) plus grand que le diamètre initial (D1).

9. Procédé selon la revendication 8,
**caractérisé en ce que**
le diamètre de la transition après la deuxième étape de procédé est par section plus grand que le diamètre initial de la pièce moulée creuse.

10. Procédé selon l'une quelconque des revendications 7 à 9,
**caractérisé en ce que**
un diamètre intérieur de la transition après la deuxième étape de procédé est par section plus petit qu'un diamètre intérieur initial de la pièce moulée creuse.
